# EUROPÄISCHE PATENTSCHRIFT

(11) **EP 0 139 908 B1**
(45) Veröffentlichungstag und Bekanntmachung des Hinweises auf die Patenterteilung: **02.11.1988**
(21) Anmeldenummer: 84109157.2
(22) Anmeldetag: 02.08.1984
(51) Int. Cl.: F02P 7/02

(54) **Zur Zündverteilung in einer Brennkraftmaschine bestimmter Verteilerläufer**
Distributor rotor electrode for an internal-combustion engine
Doigt de distributeur pour moteur à combustion interne

(30) Priorität: 20.09.1983 DE 3333892
(43) Veröffentlichungstag der Anmeldung: 08.05.1985
(73) Patentinhaber: ROBERT BOSCH GMBH, 70442 Stuttgart (DE)
(72) Erfinder: Gerber, Richard, D-7000 Stuttgart 30 (DE); Trautwein, Dieter, D-7145 Markgröningen (DE)

(56) Entgegenhaltungen:
- DE-A- 3 131 884
- DE-A- 3 246 903
- FR-A- 2 361 547
- FR-A- 2 413 563
- US-A- 2 790 020
- US-A- 3 132 219

## Beschreibung

### Stand der Technik

Die Erfindung geht aus von einem Verteilerläufer nach dem Oberbegriff des Hauptanspruches. Es sind bereits in dieser Richtung liegende Verteilerlaufer bekannt, bei denen die aus der Verteilerelektrode, der Kontaktelektrode und dem Entstörwiderstand vorgefertigte Baueinheit in eine Ausnehmung des Isolierkörpers eingelegt und diese Ausnehmung dann mit Gießharz ausgegossen wird. Dieses Ausgießen erfordert in fertigungstechnischer Hinsicht einen relativ großen Aufwand (vgl. z. B. DE-A-3 131 884 und US-A-3 132 219).

### Vorteile der Erfindung

Der erfindungsgemäße Verteilerläufer erfordert durch Anwendung der kennzeichnenden Maßnahme des Hauptanspruchs in fertigungstechnischer Hinsicht weniger Aufwand bei seiner Herstellung.

Außerdem zeichnet sich der Verteilerläufer nach der Erfindung durch besondere Hochspannungsfestigkeit aus, was besonders dort von Vorteil ist, wo der Verteilerläufer unmittelbar auf die Stirnseite der zur Brennkraftmaschine gehörenden Nockenwelle aufzuschrauben ist. Solche Verteilerläufer finden in Zündanlagen Verwendung, bei denen die Zündzeitpunktverstellung elektronisch erfolgt. Bei herkömmlichen Verteilerläufern dieser Art (DE-A-3 246 903) treten zwischen den an Masse liegenden Befestigungsschrauben und der an Hochspannung liegenden Kontaktelektrode leicht Hochspannungsüberschläge auf, was ein Ausbleiben der Zündung zur Folge hat und bei dem Verteilerläufer nach der Erfindung mit Sicherheit vermieden wird.

In den Unteransprüchen sind vorteilhafte Maßnahmen für die Realisierung der Erfindung angegeben.

### Zeichnung

Ein Ausführungsbeispiel der Erfindung ist in der Zeichnung dargestellt und in der nachfolgenden Beschreibung näher erläutert. Es zeigen Figur 1 eine Draufsicht auf einen Verteilerläufer nach der Erfindung, Figur 2 einen Schnitt nach der Schnittlinie 11 - 11 in Figur 1, Figur 3 einen Schnitt nach der Schnittlinie 111 - 111 in Figur 1 und Figur 4 einen Schnitt nach der Achnittlinie IV - IV in Figur 1.

### Beschreibung des

### Ausführungsbeispieles

Der in der Zeichnung dargestellte Verteilerläufer soll für die Zündverteilung in einer nicht dargestellten Brennkraftmaschine bestimmt sein. Der Verteilerläufer weist eine Verteilerelektrode 1 auf, die im Betrieb auf einer kreisförmigen Umlaufbahn 2 bewegbar und an mit nicht dargestellten Zündkerzen verbundenen Festelektroden 3 vorbeiführbar sein soll. Außerdem ist der Verteilerläufer mit einer im Zentrum der Umlaufbahn 2 liegenden Kontaktelektrode 4 versehen, an der mittels eines nicht dargestellten Schleifkontaktes Kochspannungsimpulse von einer ebenfalls nicht dargestellten Zündspule zugeführt werden. Zwischen der Verteilerelektrode 1 und der Kontaktelektrode 4 ist bau- und schaltungsmäßig ein Entstörwiderstand 5 eingefügt. Die Verteilerelektrode 1, der Entstörwiderstand 5 und die Kontaktelektrode 4 bilden eine vorgefertigte Baueinheit, die von einem Isolierkörper 6 aufgenommen wird. Dieser Isolierkörper 6 wird im Spritzgußverfahren hergestellt und besteht im bevorzugten Fall aus Polyester. Dabei wird bei der Herstellung des Isolierkörpers 6 die aus den Bauelementen 1, 4, 5 vorgefertigte Baueinheit sofort mit eingespritzt.

Damit der Verteilerläufer den gestellten Anforderungen gerecht wird, ist der Entstörwiderstand 5 an seinen Stirneiten mit fest aufgesetzten Kontaktkappen 8, 9 versehen. Die Befestigung der Kontaktkappen 8, 9 kann durch Sicken 10 erfolgen, die in Umfangsrichtung dieser Kappen 8, 9 verlaufen und durch gestrichelten Linienzug 10 angedeutet sind.

Die Kontaktelektrode 4 besteht aus einer runden Kontaktplatte 11 und aus einem sich wenigstens nahezu in der Ebene dieser Platte fortsetzenden Kontaktstreifen 12, dessen freies Ende hochgebogen und durch eine Nietverbindung 13 an der Stirnseite der Kontaktkappe 11 befestigt ist. Ebenso hat die Verteilerelektrode 1 einen umgebogenen Abschnitt, der durch eine Nietverbindung 14 an der Stirnseite der Kontaktkappe 9 befestigt ist.

Damit der Entstörwiderstand 5 beim Spritzvorgang keinen Schaden erleidet, ist der Widerstandstränger 15 aus Epoxidharz und einem Glasfaserzusatz hergestellt.

Ein am Isolierkörper 6 vorgesehener Flansch 16 mit eingesetzten Schraubenbuchsen 17 dient zur Befestigung an einem nicht dargestellten Gegenflansch, der sich an der Stirnseite der ebenfalls nicht dargestellten Nockenwelle einer Brennkraftmaschine befinden soll.

Dadurch, daß sich die Kontaktplatte 11 der Kontaktelektrode 4 auf dem Grund eines sich nach der Platte 11 hin verjüngenden Sackloches 18 befindet, daß ferner der Isolierkörper 6 dieses Sackloch 18 mit einem Isolierkragen 19 umgibt und daß schließlich - beim Eineinblicken in das Sackloch 18 - die Ebene der Kontaktplatte 11 und des sich daran anschließenden Kontaktstreifens 12 tiefer liegt als die gedachte Längsmittelachse des Entstörwiderstandes 5, ist die elektrische Überschlagsfestigkeit zwischen der Kontaktelektrode 4 und den Schraubbuchsen 17 bzw. den darin eingedrehten, jedoch nicht dargestellten Befestigungsschrauben besonders hoch.

## Patentansprüche

1. Zur Zündverteilung in einer Brennkraftmaschine bestimmter Verteilerläufer, mit einer auf einer kreisförmigen Umlaufbahn bewegbaren Verteilerelektrode, mit einer im Zentrum der Umlaufbahn liegenden Kontaktelektrode, mit einem bau- und schaltungsmäßig zwischen der Verteilerelektrode und der Kontaktelektrode angeordneten Entstörwiderstand und mit einem im Spritzgußverfahren hergestellten Isolierkörper, der die Verteilerelektrode, die Kontaktelektrode und den Entstörwiderstand als vorgefertigte Baueinheit aufnimmt, dadurch gekennzeichnet, daß die aus der Verteilerelektrode (1), der Kontaktelektrode (4) und dem Entstörwiderstand (5) vorgefertigte Baueinheit bei der Herstellung des Isolierkörpers (6) mit umspritzt ist.

2. Verteilerläufer nach Anspruch 1, dadurch gekennzeichnet, daß der Entstörwiderstand (5) an seinen beiden Stirnseiten fest aufgesetzte Kontaktkappen (8, 9) aufweist.

3. Verteilerläufer nach Anspruch 1 und 2, dadurch gekennzeichnet, daß die Kontaktelektrode (4) aus einer Kontaktplatte (11) und aus einem sich wenigstens nahezu in der Ebene dieser Platte (11) fortsetzenden Kontaktstreifen (12) besteht, dessen freies Ende umgebogen und mit der zugewandten Kontaktkappe (8) vernietet ist.

4. Verteilerläufer nach Anspruch 3, dadurch gekennzeichnet, daß sich die Kontaktplatte (11) der Kontaktelektrode (4) auf dem Grund eines von einem Isolierkragen (19) umgebenen Sachliches (18) befindet und dabei - beim Blick in das Sackloch (38) - die Ebene der Kontaktplatte (11) und des sich daran anschlißenden Kontaktsterifens (12) tiefer liegt als die gedachte Längsmittelachse des Entstörwiederstandes (5).

5. Verteilerläufer nach Anspruch 1 und 2, dadurch gekennzeichnet, daß der Entstörwiederstand (5) einen Widerstandsträger (15) aufweist, der aus Epoxidharz und aus einem Glasfaserzusatz besteht.

## Claims

1. Distributor rotor intended for ignition distribution in an internal-combustion engine, with a distributor electrode which is capable of moving on a circular track, with a contact electrode lying in the centre of the track, with a resistive suppressor arranged, structurally and electrically, between the distributor electrode and the contact electrode and with an insulator, manufactured by the injection-moulding method, which accommodates the distributor electrode, the contact electrode and the resistive suppressor as a prefabricated unit, characterized in that the unit prefabricated from the distributor electrode (1), the contact electrode (4) and the resistive suppressor (5) is also moulded around in the manufacture of the insulator (6).

2. Distributor rotor according to Claim 1, characterized in that the resistive suppressor (5) has firmly fitted contact caps (8, 9) on both its end faces.

3. Distributor rotor according to Claims 1 and 2, characterized in that the contact electrode (4) consists of a contact plate (11) and of a contact strip (12), which continues at least approximately in the plane of this plate (11) and whose free end is bent over and riveted to the facing contact cap (8).

4. Distributor electrode according to Claim 3, characterized in that the contact plate (11) of the contact electrode (4) is located on the bottom of a blind hole (18) surrounded by an insulating collar (19) and in this arrangement - when looking into the blind hole (18) the plane of the contact plate (11) and of the adjoining contact strip (12) lies lower than the imaginary longitudinal centre axis of the resistive suppressor (5).

5. Distributor rotor according to Claims 1 and 2, characterized in that the resistive suppressor (5) has a resistor core (15) which consists of epoxy resin and a glass fibre additive.

## Revendications

1. Rotor de distributeur déterminé pour la distribution de l'allumage dans un moteur à combustion interne, avec une électrode de distributeur qui est mobile sur une piste de circulation de forme circulaire, avec une électrode de contact qui se trouve au centre de la piste de circulation, avec une résistance d'anti- parasitage, qui pour des raisons de construction et de branchement est disposée entre l'électrode de distributeur et l'électrode de contact et avec un corps isolant qui est fabriqué selon un procédé de moulage par injection, qui loge en une unité constructive préfabriquée, l'électrode de distributeur (1), l'électrode de contact (4) et la résistance d'anti-parasitage (5) et qui est moulée en une pièce, lors de la fabrication du corps isolant (6).

2. Rotor de distributeur selon la revendication 1, caractérisé en ce que la résistance d'anti- parasitage (5) possède des capuchons de contact (8, 9) appliqués de manière rigide sur ses deux côtés frontaux.

3. Rotor de distributeur selon les revendications 1 et 2, caractérisé en ce que l'électrode de contact (4) se compose d'une plaque de contact (11) et d'une bande de contact (12) qui s'avance au moins à peu près dans le plan de cette plaque (11) et dont l'extrémité libre est recourbée et rivetée avec le capuchon de contact (8) qui est tourné vers elle.

4. Rotor de distributeur selon la revendication 3, caractérisé en ce que la plaque de contact (11) de l'électrode de contact (4) se trouve sur le fond d'un trou borgne (18) entouré d'un collet isolant (19) et qu'à cette occasion - en regardant dans le trou borgne (18) - le plan de la plaque de contact (11) et de la bande de contact (12) s'y raccordant est plus profond que l'axe médian longitudinal supposé de la résistance d'anti-parasitage (5).

5. Rotor de distributeur selon les revendications 1 et 2, caractérisé en ce que la résistance d'anti-parasitage (5) possède un support de résistance (15) qui se compose de résine époxy et d'une addition de fibre de verre.
